# EUROPÄISCHE PATENTSCHRIFT

(11) **EP 0 692 327 B1**
(45) Veröffentlichungstag und Bekanntmachung des Hinweises auf die Patenterteilung: **28.01.1998**
(21) Anmeldenummer: 95110272.2
(22) Anmeldetag: 01.07.1995
(51) Int. Cl.: B21J 9/12, B30B 15/16

(54) **Antrieb für hydraulische Pressen mit hoher Hubzahl**
Drive for hydraulic presses with high number of cycles
Entraînement pour presses hydrauliques à grand nombre de cycles

(30) Priorität: 01.07.1994 DE 4423174
(43) Veröffentlichungstag der Anmeldung: 17.01.1996
(73) Patentinhaber: MASCHINENFABRIK MÜLLER-WEINGARTEN AG, D-88250 Weingarten (DE)
(72) Erfinder: Schaich, Günther, D-73230 Kirchheim (DE); Beyer, Joachim, D-88213 Ravensburg (DE)
(74) Vertreter: Patentanwälte Eisele, Otten & Roth

(56) Entgegenhaltungen:
- DE-A- 3 712 225
- DE-C- 3 715 261

## Beschreibung

Die Erfindung betrifft eine Regelung des Antriebes einer hydraulischen Presse nach dem Oberbegriff des Anspruchs 1.

Bei hydraulischen Pressen ist der Pressenstößel mit einer oder mehreren Kolben-Zylindereinheiten verbunden. Wesentliche Kenngrößen des hydraulischen Antriebs stellen der Druck und der Förderstrom des Druckmediums dar. Über entsprechende Pumpen und Regeleinrichtungen (Leistungs-, Druck- und Hubregler) können beide Kenngrößen an den jeweiligen Arbeitsvorgang angepaßt werden.

Je nach Art des Antriebes unterscheidet man hydraulische Pressen mit unmittelbarem Pumpenantrieb sowie hydraulische Pressen mit Speicherantrieb (siehe z. B. Manfred Weck: Werkzeugmaschinen Bd. 1. Beim unmittelbaren oder Direktantrieb wirkt eine von einem Elektro-Motor angetriebene Konstant- oder Verstellpumpe (Hydropumpe) auf den Hauptarbeitszylinder, der zur Erzeugung der Preßkraft auf der großen zylindrischen Kolbenfläche und zum Heben des Stößels auf der kleineren Ringfläche des Kolbens der Kolben-Zylindereinheit mit Druckmedium beaufschlagt wird.

Die Pumpe sowie der Antriebsmotor müssen stets auf den größten Leistungsbedarf der Presse ausgelegt sein. Die Hochdruckpumpe kann dabei als Verstellpumpe bzw. verstellbare Hydropumpe ausgebildet sein, um eine stufenlose Verstellung der Fördermenge und damit der Stößelgeschwindigkeit zu gewährleisten.

Bei niedrigem Druck wird demnach eine große Flüssigkeitsmenge gefördert und dadurch dem Stößel mit dem Werkzeugoberteil eine große Geschwindigkeit vermittelt, während bei dem eigentlichen Umformvorgang eine geringere Geschwindigkeit bei hohem Druck erforderlich ist. Dies ist für einen schnellen Hub als Eilgang und für eine hohe Kraftbaufschlagung beim Umformvorgang zweckmäßig.

Nachteilig ist jedoch, daß die Antriebsenergie der Pumpe ständig zwischen Null und einem Höchstwert wechselt. Dies ergibt erhebliche Belastungen des Stromnetzes. Nachteilig am Direktantrieb ist weiterhin, daß die Lageenergie des Stößels sowie der abwärtsbewegten Massen des Systems ungenützt bleiben, da das aus dem Ringzylinder bei der Abwärtsbewegung des Kolbens ausströmende Druckmedium lediglich über ein Wegeventil in einen Tank oder Ölbehälter abgelassen wird.

Eine andere Antriebsform für hydraulische Pressen ist die Kombination des Pumpenantriebes mit einem Speicherantrieb gemäß DE 2747548. Zur Reduzierung des Energiebedarfs dient die überschüssige Rückzugskraft, die bei dem Rücklauf des Antriebskolbens ein Speichersystem auflädt.

Verwendet wird hierbei ein doppeltwirkender Antriebskolben. Diese Anordnung bietet die Möglichkeit, bei einem Arbeitszyklus den Eilgang zunächst nur durch Beaufschlagung des Antriebskolbens in einem ersten Zylinder-Kolben-System aufzubringen und zu einem späteren Zeitpunkt bei einer gewünschten Preßkrafterhöhung eine zweite Zylinder-Kolben-Einheit mit Druck zu beaufschlagen.

Neben dem eigentlichen Zylinder-Kolben-System ist somit mindestens noch ein zweites Zylinder-Kolben-System erforderlich, um die Preßkraft auf den erforderlichen Wert zu erhöhen. Dieses bedingt einen beträchtlichen baulichen Aufwand der Zylinder-Kolben-Einheiten. Zusätzlich sind für die getrennte Regelung auch entsprechende Regel- und Steuerkomponenten erforderlich.

Ein weiterer Nachteil ist, daß aus dem Speichersystem das gesamte Druckpotential verbraucht und zum Teil ungenutzt am Regelventil in Wärme umgewandelt wird.

Die gesamte Energiebilanz ist bei dem Speicherbetrieb sehr ungünstig und bringt bei der aufgeführten Lösung auch keine entscheidende Verbesserung.

Der Erfindung liegt die Aufgabe zugrunde, ein neuartiges Verfahren des Antriebs einer hydraulichen Presse vorzuschlagen, bei welchem die zu den oben beschriebenen Systemen angesprochenen Nachteile vermieden werden. Insbesondere soll ein Pressenantrieb unter Verwendung eines Hydrospeichers vorgeschlagen werden, der einen hohen Wirkungsgrad bei optimaler Betriebweise ermöglicht.

Diese Aufgabe wird, ausgehend von dem Antrieb einer hydraulichen Presse der aufgeführten Art, erfindungsgemäß durch die kennzeichnenden Merkmale des Anspruchs 1 gelöst.

In den Unteransprüchen sind zweckmäßige und vorteilhafte Weiterbildungen und Verbesserungen des hydraulischen Antriebs nach dem Hauptanspruch angegeben.

### Vorteile der Erfindung:

Der Erfindung liegt der Gedanke zugrunde, unter Einsatz von Druckspeichern hydraulische Energie über einen Hydromotor in Antriebsleistung bzw. Drehmoment umzuwandeln.

Unter Verwendung der sogenannten "Sekundärregelung" wird ein gleichbleibend hohes Druckniveau aus einem Speichersystem einer Regelpumpe bzw. einem regelbaren Hydromotor zugeführt.

Dadurch wird an dem Hydromotor ein Drehmoment erzeugt, welches in seiner Größe von dem Speicherdruck und dem Volumenstrom bestimmt ist. Da bei einer Regelpumpe der Volumenstrom in seinem Betrag regelbar ist, kann somit auch ein benötigtes Drehmoment genauestens geregelt werden. Dieses regelbare Drehmoment wird zur Abdeckung der Lastspitzen gezielt als zusätzlicher Pumpenantrieb verwendet.

Durch Erhöhung des Drehmomentes kann mit dem angetiebenen Pumpensystem ein erheblich höheres Druckpotential erreicht werden.

Da dieser höhere Druck, wie nachfolgend beschrieben, erst bei dem Umformvorgang und somit nur über einen kleinen Weg des Antriebszylinders benötigt wird, ist eine ausgezeichnete Energiebilanz gewährleistet.

Durch dieses Verfahren wird, entgegen dem Stand der Technik, nur die benötigte Leistung aus dem Drucksppeichersystem entnommen und der Leistungsverlust absolut gering gehalten.

Die Leistung der erforderlichen Antriebsmotoren muß gemäß der vorgeschlagenen Erfindung nicht mehr für eine Spitzenleistung der Presse dimensioniert werden, sondern kann durch Aufteilung der einzelnen Pressenfunktionen um bis zu 50 % geringer ausgelegt werden.

Die einzelnen Schritte sind:

### 1. Schritt:

Abwärtshub der Arbeitszylinder durch den bekannten Pumpenantrieb bei hoher Geschwindigkeit und geringem Druck.

### 2. Schritt:

Umformvorgang bei reduzierter Geschwindigkeit und hohem Druck. Das erforderliche höhere Antriebsmoment wird in Form einer zusätzlichen Antriebsleistung aus dem Speichersystem entnommen, bei dem ein nahezu konstanter Druck auf einen regelbaren Hydromotor wirkt.

Das am Hydromotor zusätzlich zum Antriebsmotor erzeugte Drehmoment ist bei konstantem Druck eine Funktion des Hydromotor-Schwenkwinkels, der den Ölvolumenstrom regelt.

### 3. Schritt:

Aufwärtshub der Arbeitszylinder durch den Pumpenantrieb bei hoher Geschwindigkeit und geringem Druck.

### 4. Schritt:

Während der Entnahme des Fertigteiles und Zuführung einer neuen Platine Aufladung des Speichersystems bei Leelaufstellung der Pumpen für den Antrieb der Arbeitszylinder.

Dieser kombinierte Antrieb gewährleistet somit, daß die Grundlast der Presse durch einen Elektromotor aufgebracht wird, während zur Abdeckung einer Spitzenlast ein zusätzliches Drehmoment aus einem Speichersystem in Verbindung mit einem regelbaren Hydromotor zur Verfügung steht.

Weitere Einzelheiten und Vorteile der Erfindung werden anhand der drei Figurendarstellungen beispielhaft näher beschrieben. Die Figuren 1 bis 3 zeigen schematisch den Stößel einer Presse mit 2 Zylindern und unterschiedlicher Antriebssysteme.

### Beschreibung von Ausführungsbeispielen:

In der Fig. 1 ist für eine nicht näher dargestellte hydraulische Presse ein Pressenstößel 1 gezeigt, an dessen Unterseite ein nicht näher dargestelltes Oberteil eines Umformwerkzeuges befestigt wird.

Die Auf- und Abwärtsbewegung des Pressenstößels 1 erfolgt über zwei am Pressenstößel angreifende Hydraulikzylinder oder Kolben-Zylinder-Einheiten (2, 3), die als Hub- und Arbeitszylinder zur Durchführung des Umformvorganges oder der Stanzoperation am Werkstück dienen.

Anstelle von zwei Hydraulikzylindern 2, 3 kann auch ein zentral angeordneter oder auch vier in den Eckbereichen des Pressenstößels 1 angeordnete Hydraulikzylinder als Preßzylinder vorgesehen werden. Die beiden Hydraulikzylinder bzw. Kolben-Zylinder-Einheiten 2, 3 sind symmetrisch am Pressenstößel 1 angeordnet und mit symmetrischer Anordnung der Antriebs- und Regelorgane bestückt. Der Aufbau und die Funktionsweise werden deshalb anhand des in der Figur dargestellten linken Hydraulikantriebes beschrieben.

Demzufolge besteht der Hydraulikzylinder 2 aus einem Zylinder 4, einem Kolben 5 und einer Kolbenstange 6, die mit dem Pressenstößel 1 verbunden ist.

Oberhalb des Arbeitskolbens 5 befindet sich ein im Querschnitt kreiszylindrischer Zylinderraum 7, unterhalb des Arbeitskolbens 5 ein im Querschnitt ringförmiger Zylinderraum 8. Die wirksame kreisförmige obere Druckfläche A₁ auf den Arbeitskolben 5 wird demzufolge durch den Druchmesser d₁ des Arbeitskolbens 5 bestimmt. Die wirksame untere kreisringförmige Druckfläche A₂ wird durch die Flächendifferenz bezüglich des Durchmessers d₁ des Arbeitskolbens 5 abzüglich des Durchmessers d₂ der Kolbenstange 6 gebildet.

Der obere Zylinderraum 7 ist mit dem unteren Zylinderraum 8 über eine Hydraulikleitung 9, 9' verbunden. In dieser Hydraulikleitung ist das Pressenventil 10 zwischengeschaltet. Über die Leitung 11 ist eine volumenstromregelbare Hydraulikpumpe 12 und eine Pumpe 13, die auch als Hydromotor betrieben werden kann, mit dem Pressenventil 10 verbunden.

Mit 14 ist eine ebenfalls als Pumpe oder Hydromotor betreibbare Hydraulikeinrichtung bezeichnet, diese Einrichtung verfügt über eine Regelbarkeit des Volumenstromes. An dem Elektromotor 15 befindet sich ein Leistungsaufnehmer 16.

Eine Kupplung 27 verbindet Pumpe/Motor 13 mit Pumpe/Motor 14.

Pumpe/Motor 14 ist über Leitung 17 und Speicherventil 18 mit dem Speichersystem 19 verbunden.

Leitung 20 verbindet das identische Antriebssystem 21 für den Hydraulikzylinder 3 mit der gemeinsamen Speichereinheit 19, jedoch ist auch eine eigene Speichereinheit für jeden Hydraulikzylinder 2, 3 möglich.

Der obere Zylinderraum 7 der Kolbenzylindereinheit 2 ist mit einer zusätzlichen Vorfülleinrichtung 22 versehen, die zum Ausgleich des unterschiedlichen Füllvolumens der beiden Zylinderräume 7, 8 bei der Bewegung des Arbeitskolbens 5 dient. Da in dem oberen Zylinderraum 7 keine Kolbenstange 6 vorhanden ist, entsteht eine Volumendifferenz des in den beiden Zylinderräumen 7, 8 verdrängten Hydraulikmediums. Hierfür weist die Vorfülleinrichtung 22 ein steuerbares Rückschlagventil 23 sowie eine Hydraulikleitung 24 zu einem Ölbehälter 25 auf. Der Pfeil 26 zeigt eine Durchströmungsrichtung des Rückschlagventils 23.

Ebenfalls mit einem Ölbehälter 25' ist die Regelpumpe 12 und Regelpumpe/Hydromotor 14 verbunden.

Gemäß alternativer Ausführungsformen der Erfindung nach Fig. 2 kann der Antrieb für die hydraulische Presse auch mit einer direkten Verbindung des regelbaren Pumpen/Hydromotors 14 über die Kupplung 27 zur volumenregelbaren Hydraulikpumpe 12 ausgestattet sein, das heißt der Hydromotor 14 treibt die Pumpe 12 direkt an. Gegenüber dem Ausführungsbeispiel nach Fig. 1 ist demzufolge ein Aggregat weniger erforderlich. Gemäß der Ausführung nach Fig. 2 sind Hydropumpe 12 und Hydropumpe bzw. Hydromotor 14 demzufolge direkt auf einer Welle über Kupplungen mit dem Elektromotor 15 verbunden. Weiterhin kann gemäß Fig. 2 die Pos. 14 sowohl als Pumpe wie auch als Motor betrieben werden. Durch nicht näher dargestellte Regelorgane an den Aggregaten 12 und 14 kann sehr präzise eine Volumen- bzw. Druckregelung durchgeführt werden, wodurch ein sehr hoher Wirkungsgrad der Anlage möglich ist. Dies verbessert die Anlage entscheidend gegenüber dem Stand der Technik.

In der Ausführungsform nach Fig. 3 wird die Pumpen/Hydromotor-Anordnung 13 nach Fig. 1 mit einer Volumenstromregelung ausgestattet.

Das Antriebssystem 21 ist in den Alternativlösungen nach Fig. 2 und 3, wie zuvor beschrieben, identisch ausgebildet.

Der erfindungsgemäße Pressenantrieb arbeitet wie folgt:

### Phase 1:

Als Voraussetzung für den Arbeitszyklus der Presse wird zunächst die Speichereinheit 19 auf den gewünschten Druck bzw. Vorspannung aufgeladen. Zu diesem Zweck treibt Motor 15 die Hydraulikeinrichtung 14 an die in diesem Betriebszustand als Pumpe aus Ölbehälter 25' über Leitung 17 und Speicherventil 18 in die Speichereinheit 19 fördert.

Kupplung 27 kann die Pumpe 12 und Pumpe/Motor 13 während dieser Phase abkuppeln oder 12, 13 wird in einem sogenannten "geschlossenen Kreislauf" gefahren.

Bei der Schaltung des geschlossenene Kreislaufs wird das Hydraulikmedium lediglich wirkungslos über Pumpe 12 Pumpe/Motor 13 zugeführt und von dort wieder von Pumpe 12 angesaugt, wobei 13 in diesem Betriebszustand als Hydromoter arbeitet.

Da für den Pressenbetrieb als Startvoraussetzung das Oberwerkzeug und damit auch der Stößel 1 sich in oberster Stellung befinden muß, kann als weitere Schaltstellung während des Ladevorgangs Pressenventil 10 Pumpe 12 bzw. Pumpe/Motor 13 mit dem Zylinderraum 8 verbinden, der dann mit Hydraulikmedium beaufschlagt wird. Der Druckaufbau im Zylinderraum 8 bewirkt eine Vertikalbewegung des Kolbens 5 und damit auch des über Kolbenstange 6 mit Kolben 5 verbundenen Stößels 1 bis in seine obere Umkehrposition.

Bei der Abwärtsbewegung des Stößels 1 in Richtung zum Werkstück wird im ersten Bewegungsablauf nur ein geringer hydraulischer Druck benötigt, da das Gewicht des Stößels 1 und des Oberwerkzeuges die Abwärtsbewegung unterstützen. Jedoch benötigt der Zylinderraum 7 bei einem gewünschten schnellen Bewegungsablauf ein großes Ölvolumen pro Zeiteinheit. Dieses wird durch 3 Maßnahmen erreicht:
1. Ansaugung des Öles aus der Vorfülleinrichtung 22. Hierbei wird Rückschlagventil 23 durch den entstehenden Unterdruck oder gesteuert, geöffnet und über Leitung 24 aus Behälter 25 das Hydraulikmedium angesaugt.
2. Das aus dem Zylinderraum 8 verdrängte Hydraulikmedium wird über die Leitung 9' durch eine entsprechende Schaltstellung des Pressenventils 10 und über Leitung 9 in den Zylinderraum 7 gefördert.
3. Motor 15 treibt Regelpumpe 12 und die als Pumpe arbeitende Einrichtung 13 an, die über Leitung 11, das aus den Behälter 25' angesaugte Hydraulikmedium über das Pressenventil 10 und Leitung 9 zum Zylinderraum 7 fördert.

Eine Regelung der Abwärtsgeschwindigkeit kann dabei über die Volumenstromregelung der Regelpumpe 12 erfolgen.

Da die Abwärtsbewegung durch die freiwerdende Lageenergie der abwärts gerichteten Gewichte von Stößel 1, Oberwerkzeug, Kolben 5 und Kolbenstange 6 unterstützt wird, ist das von dem Antriebsmotor 15 aufzubringende Antriebsmoment gering.

Weiterhin befindet sich die Pumpen/Motoreinheit 14 in der sogenannten Nullstellung und läuft förderfrei um oder arbeitet als Pumpe und fördert aus Behälter 25' über Leitung 17 und Ladeventil 18 in das Speichersystem 19.

### Phase 2:

Die zweite Arbeitsphase betrifft den eigentlichen Umformvorgang oder Schneidvorgang am Werkstück, d. h. den eigentlichen Arbeitshub, bei welchem eine hohe Preßkraft erforderlich ist. In dieser Phase wird der Pressenstößel 1 mit einer stark verminderten Arbeitsgeschwindigkeit weiter nach unten bewegt, wobei zur Durchführung des Umformvorgangs eine zusätzliche Druckbeaufschlagung im Zylinderraum 7 oberhalb des Arbeitskolbens 5 erforderlich ist.

In **Phase 1** diente zur Abdeckung der Grundlast der Elektromotor 15. Mit Beginn der **Phase 2** wird eine Erhöhung des Leistungsbedarfes von dem Leistungsaufnehmer 16 gemessen und ein Regelsignal an die Pumpen/Motoreinrichtung 14 geleitet. Diese bewirkt eine Volumenregelung an dem Hydromotor 14, der jetzt aus der Nullstellung in eine durch die Größe des einstellbaren Schwenkwinkels genau definierte Lage geregelt wird. Das Speicherventil 18 wird geöffnet und der Speicherdruck erzeugt in Verbindung mit dem eingeregelten Volumenstrom das erforderliche Drehmoment an dem Hydromotor 14. Dieses Drehmoment addiert sich zu dem Drehmoment des Antriebsmotors 15 zu einem Gesamt-Antriebsmoment für die Pumpen 12 und 13.

Die Pumpen 12 und 13 sind damit in der Lage, den für den Umformvorgang erforderlichen Druck im Zylinderraum 7 zu erzeugen. Abhängig von dem für das Werkstück spezifischen Kraftprofil ist auch das erforderliche Druckprofil im Zylinderraum 7 prozeßsteuerbar.

### Phase 3:

In der dritten Arbeitsphase wird nach durchgeführtem Umformvorgang am Werkstück der Pressenstößel 1 wieder in seine obere Ausgangsposition gefahren. Hierfür muß das Druckmedium vom oberen Zylinderraum 7 über die Vorfülleinrichtung 22 in den Ölbehälter 25 verdrängt werden.

Zu diesem Zweck wird das Rückschlagventil 23 aufgesteuert und das Druckmedium kann über Leitung 24 in den Ölbehälter 25 fließen.

Weiterhin wird zur Erzielung des Vertikalhubes der Zylinderraum 8 durch die Pumpen 12, 13, über die Leitung 11, das Pressenventil 10 und die Leitung 9' mit Druckmedium beaufschlagt.

Hierbei ist die Pumpe/Hydromotor 14 in Nullstellung geschaltet und damit wirkungslos. Der Antrieb der Pumpen 12, 13 erfolgt lediglich durch den Elektromotor 15.

Nach Erreichung des oberen Umkehrpunktes befindet sich der Stößel zunächst in Ruhelage. In dieser Phase wird das fertige Werkstück entnommen und eine neue zu bearbeitende Platine zugeführt.

Da für den Bewegungsablauf der Presse somit keine Energie erforderlich ist, wird dieser Zeitpunkt zur Aufladung des Speichersystems 19 verwendet. Für diesen Zyklus wird zunächst Pumpe 12, 13 in der bereits unter Phase 1 beschriebenen Form zu einem geschlossenen Kreislauf geschaltet.

Die Einrichtung 14 wird als Pumpe betrieben und durch den Elektromotor 15 angetrieben. Aus Behälter 25' fördert dann die Pumpe 14 über Leitung 17 in das Speichersystem 19. Dieser Aufladevorgang ist beendet, bis sich das gewünschte Druckniveau im Speichersystem 19 eingestellt hat.

Die Presse kann danach wieder einen Arbeitszyklus starten.

Die Parallelität der Stößellage und der Gleichlauf der Zylinder kann durch ein Wegmeßsystem 28 erreicht werden, welches Steuersignale an die Regelpumpe 12 gibt, die für die Geschwindigkeitsregelung maßgebend ist.

Mit der erfindungsgemäßen Pressensteuerung ist die zu installierende elektrische Antriebsleistung erheblich unter derjenigen, die bei normalen, direkt angetriebenen und vor allem speicherbetriebenen Pressen erforderlich ist.

Die Erfindung ist nicht auf das dargestellte und beschriebene Ausführungsbeispiel beschränkt. Sie umfaßt auch vielmehr alle fachmännischen Weiterbildungen im Rahmen der Schutzrechtsansprüche.

## Patentansprüche

1. Verfahren zur Regelung des Antriebs einer hydraulischen Presse, insbesondere zum Umformen und/oder Schneiden von Blechen, Kunststoffen oder dergleichen, mit wenigstens einer doppelseitig beaufschlagbaren Kolben-Zylindereinheit (2, 3) zum Antrieb eines Pressenstößels (1), wobei der Antriebskolben (5) mittels eines Hydraulikmediums im Sinne einer Wegverschiebung des Pressenstößels (1) beaufschlagt wird, dadurch gekennzeichnet, daß in einer ersten Arbeitsphase der Presse während der Abwärtsbewegung des unbelasteten Pressenstößels (1) der obere (7) und der untere (8) Zylinderraum der Kolben-Zylindereinheit (2, 3) über eine Ventileinrichtung (10) verbunden ist und daß für die nachfolgende Umformphase der Presse eine Motor/Pumpeneinrichtung (12 bis 16) mit einer volumenregelbaren Hydromotor/Pumpeneinrichtung (14) vorgesehen ist, die wenigstens über ein aufladbares Speichersystem (19) angetrieben wird und dessen regelbares Drehmoment einer regelbaren Pumpeneinrichtung (12) zuführbar ist, die den oberen Zylinderraum (7) der Kolben-Zylindereinheit (2, 3) über die Ventileinrichtung (10) mit Hydraulikmedium beaufschlagt.

2. Verfahren nach Anspruch 1, dadurch gekennzeichnet, daß der Hydromotor (14) von einem Elektromotor (15) vorzugsweise mit Leistungsaufnehmer (16) antreibbar ist, wobei der Hydromotor (14) zur Erhöhung des Antriebs-Drehmoments des Elektromotors (15) in der Umformphase dient.

3. Verfahren nach Anspruch 1 oder 2, dadurch gekennzeichnet, daß der Hydromotor (14) von einem Elektromotor (15) antreibbar ist, wobei der Hydromotor (14) als Pumpe zur Aufladung des Speichersystems (19) dient.

4. Verfahren nach einem der vorhergehenden Ansprüche 1 bis 3, dadurch gekennzeichnet, daß die Motor/Pumpeneinrichtung (12 bis 16) einen Elektromotor (15) vorzugsweise mit Leistungsaufnehmer (16) umfaßt, dessen Drehmoment auf eine Hydromotor/Pumpeneinrichtung (14) mit regelbarem Volumenstrom übertragbar ist, wobei die Hydromotor/Pumpeneinrichtung (14) einerseits zur Aufladung eines Speichersystems (19) aus einem Hydraulikmediumbehälter (25') und andererseits zur volumengesteuerten Drehmomentsübertragung mittels der Antriebsenergie des Speichersystems (19) auf eine, der Hydromotor/Pumpeneinrichtung (14) nachgeschalteten weiteren, gegebenenfalls regelbaren Hydromotor/Pumpeneinrichtung (12, 13) für den Stößelantrieb dient.

5. Verfahren nach Anspruch 1 oder 4, dadurch gekennzeichnet, daß die Motor/Pumpeneinrichtung (12 bis 15) einen Hydromotor (14) umfaßt, der vorzugsweise über eine Kupplungseinrichtung (27) mit einer ersten, gegebenenfalls regelbaren Hydromotor/Pumpeneinrichtung (13) verbunden ist, die ihrerseits mit einer volumenstromregelbaren Hydraulikpumpe (12) zusammenwirkt, deren regelbarer Volumenstrom von einem Hydraulikmediumspeicher (25') über ein Pressenventil (10) dem oberen (7) oder unteren (8) Zylinderraum der Kolben-Zylindereinheit (2, 3) zuführbar ist.

6. Verfahren nach einem der vorhergehenden Ansprüche 1 bis 5, dadurch gekennzeichnet, daß für einen Volumenausgleich zwischen oberem (7) und unterem (8) Zylinderraum der obere Zylinderraum (7) der Kolben-Zylindereinheit (2, 3) mittels einer Vorfülleinrichtung (22) mit steuerbarem Rückschlagventil (23) mit Hydraulikmedium beaufschlagbar bzw. Hydraulikmedium abführbar ist.

7. Verfahren nach einem der vorhergehenden Ansprüche 1 bis 6, dadurch gekennzeichnet, daß in einer dritten Arbeitsphase nach erfolgtem Umformvorgang am Werkstück der Elektromotor (15) über eine in "0-Stellung" befindliche Hydropumpe (14), die als Pumpe wirkende Hydromotor/Pumpeneinrichtung (13) bzw. die volumenstromregelbare Hydropumpe (12) antreibt, wobei Hydraulikmedium aus einem Behälter (25') über ein Pressenventil (10) in den unteren Zylinderraum (8) befördert wird und wobei eine Vorfülleinrichtung (22) einen Volumenausgleich zwischen oberem (7) und unterem (8) Zylinderraum der Kolben-Zylindereinheit (2, 3) durchführt.

8. Verfahren nach einem der vorhergehenden Ansprüche, dadurch gekennzeichnet, daß am Pressenstößel (1) zwei oder vier Kolben-Zylindereinheiten (2, 3) vorgesehen sind, die über ein Wegmeßsystem (28) am Pressenstößel (1) unabhängig voneinander regelbar betätigt werden.

9. Verfahren nach Anspruch 1, 4 oder 5, dadurch gekennzeichnet, daß die volumenstromregelbare Hydromotor/Pumpenanordnung (14) über eine Kupplungseinrichtung (27) mit einer ggf. volumenstromregelbaren Hydromotor/Pumpeneinrichtung (12, 13) verbunden ist und als Antriebsmittel dient.

10. Verfahren nach Anspruch 1 oder 9, dadurch gekennzeichnet, daß an der Hydraulikpumpe (12) und/oder der Hydromotor/Pumpen-Anordnung (14) Regelorgane vorgesehen sind, mittels welcher eine Volumen- bzw. Druckregelung erfolgt.

## Claims

1. Process for regulating the drive of a hydraulic press, in particular for reshaping and/or cutting metal sheets, plastics or similar, with at least one piston-cylinder unit (2, 3), which may be acted on on two sides, for driving a press ram (1), wherein the driving piston (5) is acted on by a hydraulic medium via displacement of the press ram (1), characterised in that in a first working phase of the ram, during the downward movement of the press ram (1) under no load, the upper (7) and the lower (8) cylinder areas of the piston-cylinder unit (2, 3) are connected via a valve arrangement (10); and that for the subsequent reshaping phase of the ram, a motor/pump arrangement (12 to 16) with a controllable volume hydraulic motor/pump arrangement (14) is provided, which is driven at least via a rechargeable storage system (19), and its controllable torque may be fed to a controllable pump arrangement (12) which acts on the upper cylinder area (7) of the piston-cylinder unit (2, 3) via the valve arrangement (10).

2. Process according to Claim 1, characterised in that the hydraulic motor (14) may be driven by an electric motor (15), preferably with power recorder (16), whereby the hydraulic motor (14) serves to increase the driving torque of the electric motor (15) in the reshaping phase.

3. Process according to Claim 1 or 2, characterised in that the hydraulic motor (14) may be driven by an electric motor (15), whereby the hydraulic motor (14) acts as a pump for charging the storage system (19).

4. Process according to one of preceding Claims 1 to 3, characterised in that the motor/pump arrangement (12 to 16) comprises an electric motor (15), preferably with power recorder (16), the torque of which may be transferred to a hydraulic motor/pump arrangement (14) with controllable volumetric flow, whereby the hydraulic motor/pump arrangement (14) on the one hand serves to charge a storage system (19) comprising a hydraulic medium container (25'), and on the other hand serves to transfer torque in a volume-controlled manner by means of the driving energy of the storage system (19) to a further, possibly controllable, hydraulic motor/pump arrangement (12, 13) for driving the ram connected downline of the hydraulic motor/pump arrangement (14).

5. Process according to Claim 1 or 4, characterised in that the motor/pump arrangement (12 to 15) comprises a hydraulic motor (14), which is preferably connected via a coupling arrangement (27) to a first, possibly controllable, hydraulic motor/pump arrangement (13), which itself cooperates with a hydraulic pump (12) with controllable volumetric flow, whereby its volumetric flow may be supplied from a hydraulic medium storage means (25') via a press valve (10) to the upper (7) and the lower (8) cylinder area of the piston-cylinder unit (2, 3).

6. Process according to one of preceding Claims 1 to 5, characterised in that to equalise the volume between the upper (7) and lower (8) cylinder areas, the upper cylinder area (7) of the piston-cylinder unit (2, 3) may be subjected to hydraulic medium by means of a pre-filling means (22) with a controllable return valve (23), or hydraulic medium may be discharged therefrom.

7. Process according to one of preceding Claims 1 to 6, characterised in that in a third working phase after the reshaping process has been carried out on the work piece, the electric motor (15) drives the hydraulic motor/pump arrangement (13) acting as pump or the hydraulic pump (12) with controllable volumetric flow via a hydraulic pump (14) located in "0-position", whereby hydraulic medium is transported from a container (25') via a press valve (10) into the lower cylinder area (8), and whereby a pre-filling means (22) performs volume equalisation between the upper (7) and lower (8) cylinder areas of the piston-cylinder unit (2, 3).

8. Process according to one of the preceding claims, characterised in that two or four piston-cylinder units (2, 3) are provided on the press ram (1), which are controllably operated independently of one another via a path measuring system (28) on the press ram (1).

9. Process according to Claim 1, 4 or 5, characterised in that the hydraulic motor/pump arrangement (14) with controllable volumetric flow is connected to a hydraulic motor/pump arrangement (12, 13) via a coupling means (27), and serves as drive means.

10. Process according to Claim 1 or 9, characterised in that control members are provided on the hydraulic pump (12) and/or the hydraulic motor/pump arrangement (14) for performing a volume or pressure control.

## Revendications

1. Procédé pour régler l'entraînement d'une presse hydraulique, en particulier pour façonner et/ou découper des tôles, des matières synthétiques ou analogues, comportant au moins un vérin (2,3) pouvant être alimenté des deux côtés pour l'entraînement d'un coulisseau (1), le piston d'entraînement (5) étant alimenté par un fluide hydraulique dans le sens d'un éloignement du coulisseau (1),
caractérisé en ce que, dans une première phase de travail de le presse pendant le mouvement de descente du coulisseau (1) non chargé, le cylindre supérieur (7) et le cylindre inférieur (8) du vérin (2,3) sont reliés par l'intermédiaire d'un dispositif à vanne (10), et en ce que, pour la phase de façonnage suivante de la presse, il est prévu un dispositif moteur/pompe (12 à 16) comportant un dispositif moteur hydraulique/pompe (14) de volume réglable, qui est entraîné au moins par l'intermédiaire d'un système de stockage (19) pouvant être chargé et dont le couple réglable peut être amené à un dispositif de pompe réglable (12), qui alimente le cylindre supérieur (7) du vérin (2,3), par l'intermédiaire du dispositif à vanne (10), en fluide hydraulique.

2. Procédé selon la revendication 1,
caractérisé en ce que le moteur hydraulique (14) peut être entraîné par un moteur électrique (15) avantageusement avec un récepteur de puissance (16), le moteur hydraulique (14) servant à augmenter le couple d'entraînement du moteur électrique (15) dans la phase de façonnage.

3. Procédé selon la revendication 1 ou 2,
caractérisé en ce que le moteur hydraulique (14) peut être entraîné par un moteur électrique (15), le moteur hydraulique (14) servant comme pompe pour charger le système de stockage (19).

4. Procédé selon une des revendications précédentes 1 à 3,
caractérisé en ce que le dispositif moteur/pompe (12 à 16) comporte un moteur électrique (15) avantageusement avec un récepteur de puissance (16) dont le couple peut être transmis à un dispositif moteur hydraulique/pompe (14) ayant un courant volumique réglable, le dispositif moteur hydraulique/pompe (14) servant, d'une part, à charger un système de stockage (19) constitué d'un récipient de fluide hydraulique (25') et, d'autre part, à transmettre le couple, de façon commandée en volume, au moyen de l'énergie d'entraînement du système de stockage (19) à un autre dispositif moteur hydraulique/pompe (12,13), le cas échéant réglable, disposé en aval du dispositif moteur hydraulique/pompe (14), pour l'entraînement du coulisseau.

5. Procédé selon la revendication 1 ou 4,
caractérisé en ce que le dispositif moteur/pompe (12 à 15) comporte un moteur hydraulique (14), qui est relié avantageusement, par l'intermédiaire d'un dispositif de couplage (27), à un premier dispositif moteur hydraulique/pompe (13) le cas échéant réglable qui, de son côté, coopère avec une pompe hydraulique (12) de courant volumique réglable, dont le courant volumique réglable peut être amené d'un réservoir de fluide hydraulique (25'), par l'intermédiaire d'une vanne de presse (10), au cylindre supérieur (7) ou au cylindre inférieur (8) du vérin (2,3).

6. Procédé selon une des revendications précédentes 1 à 5,
caractérisé en ce que, pour une compensation de volume entre le cylindre supérieur (7) et le cylindre inférieur (8), le cylindre supérieur (7) du vérin (2,3) peut être alimenté en fluide hydraulique au moyen d'un dispositif de remplissage préalable (22) ayant un clapet de retenue commandable (23), ou le fluide hydraulique peut en être évacué.

7. Procédé selon une des revendications précédentes 1 à 6,
caractérisé en ce que, dans une troisième phase de travail après avoir effectué le processus de façonnage sur la pièce, le moteur électrique (15) entraîne, par l'intermédiaire d'une pompe hydraulique (14) se trouvant dans la "position 0", le dispositif moteur hydraulique/pompe (13) agissant comme pompe ou la pompe hydraulique (12) de courant volumique réglable, le fluide hydraulique étant transporté d'un réservoir (25'), par l'intermédiaire d'une vanne de presse (10), dans le cylindre inférieur (8) et un dispositif de remplissage préalable (22) effectuant une compensation de volume entre le cylindre supérieur (7) et le cylindre inférieur (8) du vérin (2,3).

8. Procédé selon une des revendications précédentes,
caractérisé en ce que, sur le coulisseau (1), sont prévus deux ou quatre vérins (2,3), qui sont actionnés de façon indépendante l'un de l'autre et de façon réglable par l'intermédiaire d'un système de mesure de déplacement (28) sur le coulisseau (1).

9. Procédé selon la revendication 1, 4 ou 5,
caractérisé en ce que le dispositif moteur hydraulique/pompe (14) de courant volumique réglable est relié, par l'intermédiaire d'un dispositif de couplage (27), à un dispositif moteur hydraulique/pompe (12,13) le cas échéant de courant volumique réglable et sert comme moyen d'entraînement.

10. Procédé selon la revendication 1 ou 9,
caractérisé en ce que, sur la pompe hydraulique (12) et/ou le dispositif moteur hydraulique/pompe (14), sont prévus des organes de réglage au moyen desquels il est effectué un réglage de volume ou de pression.
